# EUROPÄISCHE PATENTSCHRIFT

(11) **EP 2 735 651 B1**
(45) Veröffentlichungstag und Bekanntmachung des Hinweises auf die Patenterteilung: **06.04.2016**
(21) Anmeldenummer: 13194383.9
(22) Anmeldetag: 26.11.2013
(51) Int. Cl.: E01D 15/24

(54) **Vorrichtung zum Be- und Entladen von Schiffen**
Device for loading and unloading ships
Dispositif de chargement et de déchargement de navires

(30) Priorität: 27.11.2012 DE 102012023121
(43) Veröffentlichungstag der Anmeldung: 28.05.2014
(73) Patentinhaber: SEE-Ingenieure GmbH & Co. KG, 26721 Emden (DE)
(72) Erfinder: Brüning, Wilhelm-Alfred, 26725 Emden (DE); Symens, Matthias, Dipl.-Ing., 26725 Emden (DE); Gräfe, Ingo, Dipl.-Ing., 26817 Rhauderfehn (DE)
(74) Vertreter: Jabbusch, Matthias

(56) Entgegenhaltungen:
- DE-A1- 2 812 996
- DE-U1- 20 122 131
- FR-A1- 2 467 159
- GB-A- 1 333 592
- NL-A- 7 904 710

## Beschreibung

Die Erfindung betrifft eine Vorrichtung zum Be- und Entladen von Schiffen, insbesondere von Autofähren, mit einer Gründungsstruktur und einer über wenigstens eine Stelleinrichtung schwenkbeweglich in der Gründungsstruktur gehaltenen Verladerampe, die über ein Stützwerk auf wenigstens einem Unterwasser-Auftriebkörper abgestützt ist, wobei die Stelleinrichtung wenigstens zwei Elektrohubzylinder aufweist, mit dessen Hubstangen jeweils ein Zugmittel ausgebildet ist.

Bei den bekannten Vorrichtungen weist die Gründungsstruktur ein Hubportal und die Stelleinrichtung leistungsstarke Hydraulikzylinder auf, mittels derer die Verladerampe stellbeweglich am Hubportal aufgehängt ist. Die am Hubportal für den Durchgang schwerer Sattelzüge erforderlichen Bauhöhen bergen jedoch erhebliche Unfallgefahren, da der Betrieb hydraulischer Anlagen regelmäßig Wartungs- und Instandsetzungsarbeiten erfordert. Geringere Bauhöhen weisen andere bekannte Vorrichtungen auf, bei denen die Hydraulikzylinder an der Verladerampe in einer niederliegenden Weise angeordnet sind und ihre Kolbenstangen jeweils über ein Umlenkgetriebe an einem Rammpfahl der Gründungsstruktur abgestützt sind. Die deutsche Offenlegungsschrift DE 28 12 996 A1 zeigt eine solche als Landungsbrücke bezeichnete Konstruktion, deren wasserseitiges Ende von einem Unterwasser-Auftriebkörper getragen ist, der über Zugmittel an einem auf der Gewässersole abgestellten Gewichtsanker unter die Wasseroberfläche gezogen wird. Zur Höhenverstellung des wasserseitigen Endes der Landungsbrücke weist diese an den Zugmitteln angreifende Hydraulikzylinder auf. Diese sind für eine geringe Bauhöhe in einer niederliegenden Weise an der Verladerampe angeordnet, wobei ihre Kolbenstangen jeweils über ein aus Umlenkrolle und Zugseil bestehendes Umlenkgetriebe an der Gewässersole der Gründungsstruktur verankert sind. Bei dieser Konstruktion erfordern an der Umlenkrolle des Umlenkgetriebes wirkende Radialkräfte den Einsatz leistungsstarker Drehlager, mit denen die Betriebs-, Wartungs- und Herstellungskosten der bekannten Landungsbrücke nachteilig erhöht sind. Auch birgt diese Konstruktion die Gefahr der Überflutung ihrer Hydraulikzylinder. Außerdem sind sogenannte Ponton-Lösungen bekannt, bei denen die Stelleinrichtung den Pegelständen eines Gewässers folgende Schwimmkörper aufweist. Die Ponton-Lösungen erlauben jedoch keine stellbewegliche Anpassung der Verladerampe an unterschiedliche Schiffskonstruktionen.

Eine weitere Verladerampe wird in der FR 2 467 159 A1 offenbart.

Der Erfindung liegt die Aufgabe zugrunde, eine Vorrichtung der eingangs genannten Gattung aufzuzeigen, deren Betriebs-, Wartungs- und Herstellungskosten bei einer stellbeweglichen Anpassung an unterschiedliche Schiffskonstruktionen verringert sind. Diese Aufgabe ist durch eine Vorrichtung mit den Merkmalen des Patentanspruches 1 gelöst. Vorteilhafte Weiterbildungen der Erfindung sind in den Unteransprüchen angegeben.

Die erfindungsgemäße Vorrichtung gemäß Anspruch 1 zeichnet sich dadurch aus, dass die Gründungsstruktur wenigstens zwei, jeweils wenigstens einen Elektrohubzylinder aufnehmende Rammpfähle aufweist, und dass die Hubstangen der Stelleinrichtung und der Unterwasser-Auftriebkörper über ein Schubgestänge miteinander verbunden sind.. Die zwei Rammpfähle gewährleisten eine verdrehsteife Aufnahme der Verladerampe in der Gründungsstruktur. Zum Schutz gegen Überflutung und andere Umwelteinflüsse weisen vorzugsweise die Rammpfähle ein die Elektrozylinder umgebendes Hohlprofil auf, aus welchem die Hubstangen nach oben herausragen. Der Unterwasser-Auftriebkörper ist vorzugsweise ein mit einem Gas oder Gasgemisch, insbesondere ein mit Luft gefüllter Tank, dessen auf Ihn einwirkende Auftriebskraft der Summe aller auf ihn einwirkenden Teilgewichtskräfte entgegenwirkt. Die für die Stelleinrichtung benötigte Antriebsleistung kann dann bis hinauf ein zur Überwindung der Massenträgheitskräfte erforderliches Maß reduziert werden. Auf leistungsstarke Hydraulikzylinder kann vorteilhaft verzichtet und leistungsschwächere, wartungsärmere sowie kostengünstigere Antriebssysteme können eingesetzt werden.

Das Zugmittel bildet das die Verladerampe am Aufschwimmen hindernde Widerlager aus und hat den Vorteil, dass es lediglich für eine schwellende Zugbelastung auszulegen, nicht Jedoch auf seine Knicksicherheit hin zu überprüfen ist. Da viele Stähle überaus hohe Zugfestigkeiten aufweisen, bietet die als Zugmittel fungierende Hubstange die Möglichkeit zur Ausbildung einer besonders leichten Stelleinrichtung. Kostenmäßige Vorteile liegen insbesondere darin begründet, dass Elektrozylinder systembedingt überaus wartungsarm sind und eine hohe Betriebssicherheit aufweisen.

Um den Elektrohubzylinder vor Überflutung zu schützen, ist dieser oberhalb der Unterwasser-Auftriebkörper angeordnet. Grundsätzlich ist es jedoch ebenso denkbar, die Stelleinrichtung und den Unterwasser-Auftriebkörper lediglich indirekt, beispielsweise über die Verladerampe miteinander zu verbinden.

Nach einer ersten Weiterbildung der Erfindung weist der Unterwasser- Auftriebskörper ein Verdrängungsvolumen für eine Wassermenge auf, deren Gewichtskraft größer ist, als die Summe aller auf den Unterwasser-Auftriebkörper wirkenden Teilgewichtskräfte. Dabei berechnet sich die Summe aller auf den Unterwasser-Auftriebkörper wirkenden Teilgewichtskräfte aus einer Addition der Teilgewichtskräfte von Unterwasser-Auftriebkörper, Stützwerk, Verladerampe und den beweglichen Antriebskomponenten der Stelleinrichtung. Nach dem Archimedischen Prinzip ist die Gewichtskraft einer das Verdrängungsvolumen einnehmenden Wassermenge gleich der auf den Unterwasser-Auftriebkörper einwirkenden Auftriebskraft. Ist diese Auftriebskraft jedoch größer als die Summe aller auf den Unterwasser-Auftriebkörper wirkenden Teilgewichtskräfte, fungiert die Stelleinrichtung dauerhaft als Widerlager, über welches der Unterwasser-Auftriebkörper am Aufschwimmen gehindert wird. Ist die aus der Auftriebskraft und allen Teilgewichtskräften resultierende Tragkraft größer als die Gewichtskraft, die auf einer für die erfindungsgemäße Vorrichtung angegebenen Nutzlast beruht, können materialermüdende Lastwechsel im Antriebssystem der Stelleinrichtung vermieden werden.

Nach einer nächsten Weiterbildung weist die Stelleinrichtung wenigstens einen Stellantrieb ohne Selbsthemmung sowie eine dem Stellantrieb zugeordnete Feststellbremse auf. Bei einem Ausfall der Energieversorgung kann der Unterwasser-Auftriebkörper durch allmähliches Lösen der Feststellbremse sowie durch ein Verringern der Stützhöhe der Verladerampe in einen Ponton-Betrieb überführt werden, bei welchem der Unterwasser-Auftriebkörper den Pegelständen in Form eines Schwimmkörpers folgt. Der Ponton-Betrieb stellt für die erfindungsgemäße Vorrichtung eine Art Notbetriebsmodus dar.

Da ein Auffangen der am Unterwasser-Auftriebkörper angreifenden Strömungskräfte in den die Verladerampe landseitig führenden Lagern bautechnisch kaum beherrschbar ist, weist die Gründungsstruktur eine den Unterwasser-Auftriebkörper hubbeweglich führende Linearführung auf. Vorzugsweise weist die Linearführung an den Rammpfählen ausgebildete Gleitschienen auf, an denen der Unterwasser-Auftriebkörper zwangsgeführt ist. Um ein Verkanten des Unterwasser-Auftriebkörpers in der unumgänglich spielbehafteten Linearführung zu verhindern, sind die Elektrozylinder über eine Gleichlaufregelung miteinander verbunden.

Um zwischen dem hubbeweglich geführten Unterwasser-Auftriebkörper und der schwenkbeweglich geführten Verladerampe auftretende Relativbewegungen ausgleichen zu können, weist das Stützwerk die Verladerampe und den Unterwasser-Auftriebkörper gelenkig miteinander verbindende Pendelstützen auf. Alternativ weist das Stützwerk die Verladerampe und den Unterwasser-Auftriebkörper wälzend miteinander in Eingriff bringende Laufflächen auf. Dabei ist wenigstens eine der wälzend miteinander in Eingriff stehenden Laufflächen an einem Radkörper ausgebildet.

Ein Ausführungsbeispiel der Erfindung, aus dem sich weitere erfinderische Merkmale ergeben, ist in den Zeichnungen dargestellt. Es zeigen:
- Fig. 1:: eine perspektivische Ansicht der erfindungsgemäßen Vorrichtung; und
- Fig. 2:: eine vergrößerte Teilansicht der erfindungsgemäßen Vorrichtung gemäß Fig. 1.

Die Fig. 1 zeigt eine perspektivische Ansicht einer erfindungsgemäßen Vorrichtung mit einer Gründungsstruktur 1 und einer über eine Stelleinrichtung 2 schwenkbeweglich in der Gründungsstruktur 1 gehaltenen Verladerampe 3. Diese ist über ein Stützwerk 4 auf einem Unterwasser-Auftriebkörper 5 abgestützt. Der dargestellte Unterwasser-Auftriebkörper 5 weist ein Verdrängungsvolumen für eine Wassermenge auf, deren Gewichtskraft größer als die Summe aller auf den Unterwasser-Auftriebkörper 5 wirkenden Teilgewichtskräfte ist. Die Stelleinrichtung 2 weist zwei die Verladerampe 3 zwischen sich aufnehmenden Elektrohubzylinder auf, mit deren Hubstangen 6, 7 jeweils ein Zugmittel ausgebildet ist. Die Hubstangen 6, 7 der Stelleinrichtung 2 sind jeweils über ein Schubgestänge 8, 9 mit dem Unterwasser-Auftriebkörper 5 verbunden. Die Gründungsstruktur 1 weist zwei, jeweils einen der Elektrohubzylinder aufnehmende Rammpfähle 10, 11 auf. An den Rammpfählen 10, 11 sind Linearführungen 12, 13 ausgebildet, über welche der Unterwasser-Auftriebkörper 5 hubbeweglich an der Gründungsstruktur 1 gehalten ist.

Die Fig. 2 zeigt eine vergrößerte Teilansicht der erfindungsgemäßen Vorrichtungen gemäß Fig. 1. Die Fig. 2 macht deutlich, dass der Unterwasser-Auftriebkörper 5 zwei zylindrisch ausgebildete Lufttanks 14, 15 aufweist.

Weiterhin verdeutlicht die Fig. 2, dass das Stützwerk 4 die Verladerampe 3 und den Unterwasser-Auftriebkörper 5 gelenkig miteinander verbindende Pendelstützen 16 aufweist, wobei an der Verladerampe 3 Stützlaschen 17 ausgebildet sind, die zum Einstellen der Stützhöhe jeweils eine Auswahl an Lageraugen 18 zum wahlweisen Anlenken der ihnen jeweils zugeordneten Pendelstützen 16 aufweisen.

## Patentansprüche

1. Vorrichtung zum Be- und Entladen von Schiffen, insbesondere von Autofähren, mit einer Gründungsstruktur (1) und einer über wenigstens eine Stelleinrichtung (2) schwenkbeweglich in der Gründungsstruktur (1) gehaltenen Verladerampe (3), die über ein Stützwerk (4) auf wenigstens einem Unterwasser-Auftriebkörper (5) abgestützt ist, wobei die Stelleinrichtung (2) wenigstens zwei Elektrohubzylinder aufweist, mit deren Hubstangen (6, 7) jeweils ein Zugmittel ausgebildet ist,
**dadurch gekennzeichnet,**
**dass** die Gründungsstruktur (1) wenigstens zwei, Jeweils wenigstens einen der Elektrohubzylinder aufnehmende Rammpfähle (10, 11) aufweist, und
**dass** die Hubstangen (6, 7) der Stelleinrichtung (2) und der Unterwasser-Auftriebkörper (5) über ein Schubgestänge (8, 9) miteinander verbunden sind.

2. Vorrichtung nach Anspruch 1, **dadurch gekennzeichnet, dass** der Unterwasser-Auftriebkörper (5) ein Verdrängungsvolumen für eine Wassermenge aufweist, deren Gewichtskraft größer als die Summe aller auf den Unterwasser-Auftriebkörper (5) wirkenden Teilgewichtskräfte ist.

3. Vorrichtung nach Anspruch 1 oder 2, **dadurch gekennzeichnet, dass** die Stelleinrichtung (2) wenigstens einen Stellantrieb ohne Selbsthemmung sowie eine dem Stellantrieb (2) zugeordnete Feststellbremse aufweist.

4. Vorrichtung nach einem der Ansprüche 1 bis 3, **dadurch gekennzeichnet, dass** die Gründungsstruktur (1) eine den Unterwasser-Auftriebkörper (5) hubbeweglich führende Linearführung (12, 13) aufweist.

5. Vorrichtung nach einem der Ansprüche 1 bis 4, **dadurch gekennzeichnet, dass** das Stützwerk (4) die Verladerampe (3) und den Unterwasser-Auftriebkörper (5) gelenkig miteinander verbindende Pendelstützen (16) aufweist.

6. Vorrichtung nach einem der Ansprüche 1 bis 5, **dadurch gekennzeichnet, dass** das Stützwerk (4) die Verladerampe (3) und den Unterwasser-Auftriebkörper (6) wälzend miteinander in Eingriff bringende Laufflächen aufweist.

## Claims

1. A device for loading and unloading ships, in particular car ferries, comprising a foundation structure (1) and a loading platform (3) which is pivotably held in the foundation structure (1) via at least one actuating device (2) and which is supported on at least one underwater buoyancy body (5) via a supporting structure (4), wherein the actuating device (2) has at least two electrical lifting cylinders, the lifting rods (6, 7) of which each form a traction mechanism,
**characterized in**
**that** the foundation structure (1) has at least two driven piles (10, 11) each of which accommodates at least one of said electrical lifting cylinders, and that the lifting rods (6, 7) of the actuating device (2) and the underwater buoyancy body (5) are connected to one another via push rods (8, 9).

2. The device according to claim 1, **characterized in that** the underwater buoyancy body (5) has a displacement volume for a water quantity, the weight force of which water quantity is greater than the sum of all partial weight forces acting on the underwater buoyancy body (5).

3. The device according to claim 1 or 2, **characterized in that** the actuating device (2) has at least one actuating drive without self-locking as well as a locking brake associated with the actuating drive (2).

4. The device according to any one of claims 1 to 3, **characterized in that** the foundation structure (1) has a linear guide (12, 13) that guides the lifting movement of the underwater buoyancy (5).

5. The device according to any one of claims 1 to 4, **characterized in that** the support structure (4) has hinged support arms (16) which connect the loading platform (3) and underwater buoyancy (5) to one another in an articulated manner.

6. The device according to any one of claims 1 to 5, **characterized in that** the support structure (4) has contact surfaces which bring the loading platform (3) and the underwater buoyancy (5) into engagement with one another in a rolling manner.

## Revendications

1. Dispositif de chargement et de déchargement de navires, en particulier de navires transbordeurs, avec une structure de base (1) et une rampe de transbordement (3) maintenue de manière mobile en pivotement dans la structure de base (1) sur au moins un servomécanisme (2), qui est appuyée sur un ouvrage de support (4) sur au moins un corps de portance sous-marin (5), pour lequel le servomécanisme (2) comporte au moins deux vérins de levage électriques avec les barres de levage (6,7) desquels un moyen de traction est respectivement constitué
**caractérisé en ce que**
la structure de base (1) comporte au moins deux, respectivement au moins un des pieux battus (10,11) logeant un des vérins de levage électriques et **en ce que** les barres de levage (6,7) du servomécanisme (2) et le corps de portance sous-marin (5) sont reliés l'un à l'autre par des barres de poussée (8,9).

2. Dispositif selon la revendication 1 **caractérisé en ce que** le corps de portance sous-marin (5) comporte un volume de déplacement pour une quantité d'eau dont la force pondérale est plus grande que la somme de toutes les forces pondérales partielles agissant sur le corps de portance sous-marin (5).

3. Dispositif selon la revendication 1 ou 2 **caractérisé en ce que** le servomécanisme (2) comporte au moins un organe de commande sans blocage automatique ainsi qu'un frein de parcage attribué à l'organe de commande (2).

4. Dispositif selon l'une quelconque des revendications 1 à 3 **caractérisé en ce que** la structure de base (1) comporte un guidage linéaire (12,13) guidant de manière mobile en levage le corps de portance sous-marin (5).

5. Dispositif selon l'une quelconque des revendications 1 à 4 **caractérisé en ce que** l'ouvrage de support (4) comporte la rampe de transbordement (3) et les poteaux pendulaires (16) reliant entre eux de manière articulée les corps de portances sous-marins (5).

6. Dispositif selon l'une quelconque des revendications 1 à 5 **caractérisé en ce que** l'ouvrage de support (4) comporte la rampe de transbordement (3) et les surfaces de roulement mettant en prise entre eux en roulant les corps de portances sous-marins (5).
